# EUROPÄISCHE PATENTANMELDUNG

(11) **EP 1 587 124 A1**
(43) Veröffentlichungstag der Anmeldung: **19.10.2005**
(21) Anmeldenummer: 05007018.4
(22) Anmeldetag: 31.03.2005
(51) Int. Cl.: H01H 71/16

(54) **Thermische Auslöseeinrichtung**

(30) Priorität: 16.04.2004 DE 102004019177
(71) Anmelder: ABB PATENT GmbH, 68526 Ladenburg (DE)
(72) Erfinder: Körner, Joachim, Dipl.-Ing., 74889 Sinsheim (DE); Muders, Erwin, Dipl.-Ing., 69126 Heidelberg (DE)
(74) Vertreter: Miller, Toivo

(57) **Zusammenfassung**

Die Erfindung betrifft eine thermische Auslöseeinrichtung für ein Installationsschaltgerät, mit einem Bimetall-Aktor, umfassend ein U-förmiges Thermo-Bimetall (18), dessen beide Schenkel (22, 26) eine Bimetall-Ebene festlegen, und mit einer Bimetall-Fixierungsstelle (13). Das freie Ende (23) eines ersten Bimetall-Schenkels (22) ist an der Bimetall-Fixierungsstelle (13) elektrisch leitend mit einem Bimetall-Träger (14) verbunden, und das freie Ende (27) des anderen Bimetall-Schenkels (26) ist mit dem Bimetall-Träger (14) durch ein isolierendes Klemmteil (34) verbunden, derart, dass das freie Ende (27) des anderen Bimetall-Schenkels (26) bezogen auf die Bewegungsrichtung senkrecht zur Bimetall-Ebene fest an die Fixierungsstelle (13) gekoppelt ist.

## Beschreibung

Die Erfindung betrifft eine thermische Auslöseeinrichtung für ein Installationsschaltgerät gemäß dem Oberbegriff des Anspruchs 1.

Thermische Auslöseeinrichtungen für Installationsschaltgeräte, beispielsweise Leitungsschutzschalter oder Sicherungshauptschalter, umfassen ein Thermo-Bimetall, das sich aufgrund der Wärmewirkung des das Installationsschaltgerät bestimmungsgemäß durchfließenden elektrischen Stromes erwärmt und dabei ausbiegt. Das Thermo-Bimetall ist dabei so in das Installationsschaltgerät eingebaut und ausgelegt, dass bei Überschreiten eines Schwellenwertes des Stromes seine Ausbiegung ausreicht, um einen Auslösemechanismus zu betätigen, über den der Stromfluss durch das Schaltgerät unterbrochen wird. In der Regel betätigt das Thermo-Bimetall einen Auslösehebel, der auf ein Schaltschloss wirkt, welches über einen Kontakthebel eine Kontaktstelle öffnet.

Die Wärmewirkung des Stromes kann dabei direkt oder indirekt auf das Thermo-Bimetall wirken. Bei indirekter Wirkung ist das Thermobimetall nicht selbst vom Strom durchflossen, sondern einem stromdurchflossenen Leiter benachbart angeordnet, so dass die durch den Stromfluss in diesem Leiter erzeugte Wärme auf das Thermobimetall übergeht und dieses indirekt erwärmt.

Bei direkter Wirkung ist das Thermobimetall selbst ganz oder teilweise vom Strom durchflossen, die Wärmewirkung des Stromes tritt aufgrund des elektrischen Widerstandes des Thermobimetalls auf. Direkt erwärmte Thermobimetalle erlauben eine größere und schnellere Erwärmung und damit die Erzeugung einer größeren und schnelleren Auslenkung.

Wichtig für die Anwendung in einem Installationsschaltgerät ist weiterhin die Erzeugung einer möglichst großen Kraft auf den Auslösemechanismus, bei gleichzeitig kompakter, raumsparender und kostengünstiger Bauweise des Thermobimetall-Aktors.

Es ist daher die Aufgabe der vorliegenden Erfindung, eine thermische Auslöseeinrichtung zu schaffen, die bei raumsparender und kostengünstiger Bauweise eine hohe Auslösekraft aufbringt, sowie ein Installationsschaltgerät mit einer solchen thermischen Auslöseeinrichtung.

Die Aufgabe wird bezüglich der thermischen Auslöseeinrichtung gelöst durch die kennzeichnenden Merkmale des Anspruchs 1 und bezüglich des Installationsschaltgerätes durch den Anspruch 10.

Erfindungsgemäß also ist das Thermo-Bimetall in U-Form ausgebildet, und die Verbiegung des U-förmigen Thermo-Bimetalls erfolgt senkrecht zu der durch die beiden Schenkel des U-förmigen Thermo-Bimetalls festgelegten Bimetall-Ebene. Die Betätigung des Auslösemechanismus, beispielsweise eines Auslösehebels, erfolgt im Bereich des U-Bogens. Der Vorteil eines erfindungsgemäßen U-förmigen Thermo-Bimetalls liegt darin, dass es das Arbeitsvermögen von zwei Bimetall-Streifen hat. Die Kraft jedes der beiden Schenkel des U-förmigen Thermo-Bimetalls addiert sich so zur doppelten Auslösekraft, die ein einzelner Schenkel hätte, wobei die Gesamtlänge dennoch nur die eines einzelnen Schenkels ist, so dass ein raumsparender Einbau in ein Installationsschaltgerät möglich wird.

Bei einem direkt beheizten U-förmigen Thermo-Bimetall ist es besonders vorteilhaft, wenn die Stromzuführung zu dem Thermo-Bimetall am freien Ende des einen Schenkels und die Stromausleitung am freien Ende des anderen Schenkels erfolgt. Dann durchfließt der Strom das U-förmige Thermo-Bimetall in seiner gesamten Länge, und am Bereich des U-Bogens, wo das Thermo-Bimetall auf die Auslöseeinrichtung einwirkt, ist kein stromabführender beweglicher Leiter anzubringen.

In einer besonders vorteilhaften Weiterbildung der Erfindung ist das freie Ende eines ersten Bimetall-Schenkels an der Bimetall-Fixierungsstelle elektrisch leitend mit einem Bimetall-Träger verbunden, und das freie Ende des anderen Bimetall-Schenkels ist mit dem Bimetall-Träger durch ein isolierendes Klemmteil verbunden, derart, dass das freie Ende des anderen Bimetall-Schenkels, bezogen auf die Biegerichtung senkrecht zur Bimetall-Ebene, fest an die Fixierungsstelle gekoppelt ist.

Vorteil dieser Ausgestaltung ist, dass die Stromeinleitung in das Thermo-Bimetall über den Bimetall-Träger erfolgen kann, so dass nur ein beweglicher Leiter an dem freien Ende des anderen Schenkels angebracht werden muss, was die Herstellung vereinfacht. Ein weiterer Vorteil der o.g. Ausgestaltung ist es, dass auf einfache und kostengünstige Weise dafür Sorge getragen ist, dass die komplette Kraft beider Schenkel als Auslösekraft zur Verfügung steht. Das ist nämlich nur dann der Fall, wenn die beiden freien Enden des U-förmigen Thermo-Bimetalls sich in Biegerichtung nicht gegeneinander verschieben können, mit anderen Worten also aneinander in Biegerichtung fixiert sind. Die Fixierung muss allerdings so erfolgen, dass kein elektrischer Kurzschluss zwischen den beiden freien Enden der Schenkel auftritt. Außerdem soll die Fixierung einfach und kostengünstig in der Fertigung sein. Das erfindungsgemäße isolierende Klemmteil isoliert die beiden freien Enden elektrisch voneinander, jedoch mechanisch klemmt es den anderen freien Schenkel mit der Fixierungsstelle und somit wirkungsmäßig mit dem freien Ende des ersten Schenkels fest.

In einer weiteren vorteilhaften Ausgestaltung der Erfindung umfasst das isolierende Klemmteil einen Isolierkörper mit Ausnehmungen zur Aufnahme korrespondierender Befestigungsabschnitte des Bimetall-Trägers und des freien Endes des anderen Bimetall-Schenkels. Dadurch kann das Klemmteil als separates Teil gefertigt und in einfacher Weise, parallel zur Bimetall-Ebene, auf die korrespondierenden Befestigungsabschnitte des Bimetall-Trägers und des freien Endes des anderen Bimetall-Schenkels aufgeschoben werden.

Dabei kann der Befestigungsabschnitt des freien Endes des anderen Bimetallschenkels eine daran angeformte, in der Bimetall-Ebene liegende und von dem ersten Bimetall-Schenkel wegweisende Lasche sein. Der Befestigungsabschnitt des Bimetall-Trägers kann eine parallel zur Bimetall-Ebene und in einem Abstand a zu dem Befestigungsabschnitt des freien Endes des anderen Bimetall-Schenkels befindliche Lasche an einem ersten Träger-Schenkel sein.

Das isolierende Klemmteil kann auch an der Gehäuseinnenwand des Installationsschaltgerätes so angeformt sein, dass der Bimetall-Aktor parallel zur Bimetall-Ebene in das Klemmteil einsetzbar ist. Dadurch wird eine automatisierte Fertigung eines Installationsgerätes mit erfindungsgemäßem thermischem Auslöser unterstützt.

In einer weiteren Ausführungsform der Erfindung können auch die freien Enden der beiden Bimetall-Schenkel direkt durch ein isolierendes Klemmteil verbunden sein, derart, dass sie bezogen auf die Bewegungsrichtung senkrecht zur Bimetall-Ebene fest aneinander gekoppelt sind. Diese Ausgestaltung ist dann vorteilhaft, wenn aus konstruktiven Gründen auf einen Bimetall-Träger verzichtet werden kann, oder wenn der Bimetall-Träger so in das Installationsschaltgerät eingefügt ist, dass für das Anbringen eines Befestigungsabschnittes kein Platz mehr bleibt.

Ein erfindungsgemäßes Installationsschaltgerät zeichnet sich dadurch aus, dass es eine thermische Auslöseeinrichtung wie oben beschrieben umfasst. Damit ist ein erfindungsgemäßes Installationsschaltgerät besonders kompakt und kostengünstig herstellbar.

Weitere vorteilhafte Ausgestaltungen und Verbesserungen der Erfindung und weitere Vorteile sind den weiteren Unteransprüchen zu entnehmen.

Anhand der Zeichnungen, in denen zwei Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Fig. 1: eine perspektivische Ansicht eines erfindungsgemäßen Thermobimetall-Aktors,
- Fig. 2: eine schematische Aufsicht auf den erfindungsgemäßen Thermobimetall-Aktor nach Fig.1, in einem Installationsschaltgerät,
- Fig. 3: eine Seitenansicht des erfindungsgemäßen Thermobimetall-Aktors nach Fig. 1,
- Fig. 4a: eine Seitenansicht auf die Bimetall-Ebene eines weiteren erfindungsgemäßen Thermobimetall-Aktors, und
- Fig. 4b: eine Seitenansicht auf die Schmalseite des Thermobimetall-Aktors nach Fig. 4a.

Fig. 1 also zeigt eine perspektivische Ansicht eines erfindungsgemäßen Thermobimetall-Aktors 10. Fig. 2 zeigt die Aufsicht und Fig. 3 eine geschnittene Seitenansicht desselben Thermobimetall-Aktors 10. Gleiche Bezugsziffern und Symbole bezeichnen in den Fig. 1 bis 3 dieselben Baugruppen oder Elemente.

Das U-förmig gebogene Thermobimetall 18 ist aus einem über seine Schmalseite gebogenen Thermobimetall-Streifen oder durch Ausstanzen aus einem Thermobimetall-Blechstreifen gebildet. Seine beiden Schenkel 22, 26, verbunden durch einen U-Bogen 19, legen die Bimetall-Ebene t fest. Die bestimmungsgemäße, erwärmungsbedingte Biegung des Bimetalls erfolgt senkrecht zu dieser Ebene t, wie in den Fig. 2 und 3 durch den Pfeil B angedeutet.

Am freien Ende 23 seines ersten Schenkels 22 ist an der Bimetall-Fixierungsstelle 13 ein Bimetall-Träger 14 elektrisch leitend befestigt, hier angeschweißt. Die Art der Befestigung ist im Übrigen für die Erfindung von untergeordneter Bedeutung, so lange sie nur elektrisch leitend mit möglichst geringem Übergangswiderstand und mechanisch fest ist. Sie kann alternativ auch durch Löten, Schrauben, Kleben oder eine andere geeignete Technik erfolgen. Der Bimetall-Träger 14 umfasst einen ersten Träger-Schenkel 15 und einen daran angeformten L-förmigen Trägerfortsatz 16. Mit dem kurzen Schenkel des L-förmigen Trägerfortsatzes 16 ist der Bimetall-Träger 14 in dem Installationsschaltgerät 50 ortsfest gelagert, wie durch die Schraffur in Fig. 2 angedeutet ist.

Die hier gezeigte Ausführungsform eines Bimetall-Trägers ist selbstverständlich nicht die einzig mögliche. Die genaue Ausgestaltung des Bimetall-Trägers ist auch nicht erfindungswesentlich. Vielmehr soll die Erfindung jede Ausführungsform eines Bimetall-Trägers umfassen, der geeignet ist, eine erfindungsgemäße Lasche 17 zu tragen und das Thermobimetall 18 bestimmungsgemäß ortsfest in dem Installationsschaltgerät zu lagern.

Der erste Trägerschenkel 15 ist senkrecht zur Längserstreckungsrichtung des ersten Bimetall-Schenkels 22, in Richtung auf den zweiten Bimetall-Schenkel 26 hin orientiert und überragt ihn. Er ist zu seinem freien Ende hin abgekröpft, so dass an seinem freien Ende eine abgekröpfte erste Lasche 17 entsteht, die parallel zu der Bimetall-Ebene und im Abstand a zu dieser verläuft.

Am freien Ende 27 des anderen Bimetall-Schenkels 26 ist eine weitere, in der Bimetall-Ebene liegende und von dem ersten Bimetall-Schenkel 22 wegweisende Lasche 30 angeformt, so dass beide Laschen 17, 30 parallel zueinander verlaufen.

Senkrecht zu der Bimetall-Ebene ist ein isolierendes Klemmteil 34 auf die beiden Laschen 17 und 30 aufgesteckt. Die Steckrichtung ist in Fig. 1 und Fig. 2 durch den Pfeil A angedeutet.

Das Klemmteil 34 umfasst im Wesentlichen einen etwa quaderförmigen Körper aus Isolierstoff, beispielsweise Kunststoff, in den zwei Ausnehmungen 38, 39 zur Aufnahme der Laschen 17, 30 eingebracht sind. Beim Aufstecken des Klemmteils 34 werden die Laschen 17, 30 in den Ausnehmungen 39, 38 formschlüssig gehalten, so dass dann das freie Ende 27 des anderen Bimetall-Schenkels 26 bezogen auf die Biegerichtung senkrecht zur Bimetall-Ebene mechanisch fest an die Fixierungsstelle 13 und damit an das freie Ende 23 des ersten Bimetall-Schenkels 22 gekoppelt ist, elektrisch jedoch von diesem isoliert.

Die der abgekröpften, ersten Lasche 17 zugeordnete Ausnehmung 39 in dem Klemmteil 34 ist taschenförmig ausgebildet. Die dem anderen freien Schenkel 26 zugeordnete Ausnehmung 38 im Klemmteil 34 weist eine durchgängige Nut auf, so dass darin neben der Lasche 30 noch ein Teil des Schenkels 26 aufgenommen sein kann.

Der Stromfluss durch das Thermobimetall 18 wird über den Bimetall-Träger 14 und die Bimetall-Fixierungsstelle 13 eingeleitet, er durchfließt dann das Thermobimetall 18 in voller Länge und wird am freien Ende 27 des anderen Bimetall-Schenkels 26 über einen daran elektrisch leitend befestigten beweglichen Leiter 42 wieder ausgeleitet.

Durch den Stromfluss erwärmt und verbiegt sich das Thermobimetall 18. Bei Überschreiten eines Schwellenwertes des Stromes ist die Verbiegung so groß, dass im Bereich des U-Bogens 19 das Thermobimetall 18 einen Auslösehebel 60 des Installationsschaltgerätes 50 betätigt und damit beispielsweise ein Schaltwerk entklinkt.

Weil die beiden freien Enden 23, 27 der Thermobimetall-Schenkel 22, 26 über das Klemmteil 34, wie oben beschrieben, in Biegerichtung mechanisch fest aneinander gekoppelt sind, kann das freie Ende 27 des zweiten Thermobimetall-Schenkels 26 nicht ausweichen. Es wirkt somit die Biegekraft beider Schenkel 22, 26 auf den Auslösehebel 60, was für eine sichere Auslösung sehr vorteilhaft ist.

Die gezeigte Form des Klemmteils 34 ist selbstverständlich nicht die einzig denkbare. Vielmehr soll die Erfindung auch alle anderen Ausführungsformen für das Klemmteil 34 umfassen, sofern nur die erfindungsgemäße Funktion, nämlich mechanische Kopplung der beiden freien Enden bei elektrischer Isolierung, erfüllt ist.

Eine alternative sehr einfache Ausgestaltungsform eines erfindungsgemäßen Thermo-bimetall-Aktors 10' zeigen die Fig. 4a und 4b. Gleiche oder gleich wirkende Baugruppen oder Elemente haben auch dort die selben Bezugsziffern und -zeichen wie in den Fig. 1 bis 3, ergänzt um einen Apostroph. Das Klemmteil 34' verbindet hier die freien Enden 23', 27' der beiden Bimetall-Schenkel 22', 26' direkt. Dabei wird das Klemmteil 34' hier parallel zur Bimetall-Ebene von unten her in Richtung des Pfeils A' aufgesteckt. Die dem Thermobimetall-Schenkel 26' zugeordnete Ausnehmung 39' ist als Tasche ausgebildet, in der das freie Ende 27' formschlüssig gehalten ist. Die dem Thermobimetall-Schenkel 22' zugeordnete Ausnehmung 40' ist als das freie Ende 23' formschlüssig haltende Durchführung ausgebildet. Das freie Ende 23' ist über das Klemmteil 34' hinaus nach unten verlängert. An der dadurch entstehenden Anschlussfahne kann das U-förmige Thermobimetall 18' im Gehäuse des Installationsschaltgerätes befestigt, etwa in geeignete Anformungen an der Gehäuseinnenseite angeklemmt werden. Gleichzeitig kann der Strom über diese Anschlussfahne dem Thermobimetall 18' zugeführt werden.

## Patentansprüche

1. Thermische Auslöseeinrichtung für ein Installationsgerät, mit einem ein Thermo-Bimetall umfassenden Thermobimetall-Aktor und einer Bimetall-Fixierungsstelle, **dadurch gekennzeichnet, dass** das Thermo-Bimetall in U-Form ausgebildet ist und die Verbiegung des U-förmigen Thermo-Bimetalls (18) senkrecht zu der durch die beiden Schenkel (22, 26) des U-förmigen Thermo-Bimetalls (18) festgelegten Bimetall-Ebene erfolgt.

2. Einrichtung nach Anspruch 1, **dadurch gekennzeichnet, dass** das freie Ende (23) eines ersten Bimetall-Schenkels (22) an der Bimetall-Fixierungsstelle (13) elektrisch leitend mit einem Bimetall-Träger (14) verbunden ist, und dass das freie Ende (27) des anderen Bimetall-Schenkels (26) mit dem Bimetall-Träger (14) durch ein isolierendes Klemmteil (34) verbunden ist, derart, dass das freie Ende (27) des anderen Bimetall-Schenkels (26) bezogen auf die Biegerichtung senkrecht zur Bimetall-Ebene fest an die Fixierungsstelle (13) gekoppelt ist.

3. Einrichtung nach Anspruch 2, **dadurch gekennzeichnet, dass** das isolierende Klemmteil (34) einen Isolierkörper mit Ausnehmungen (38, 39) zur Aufnahme korrespondierender Befestigungsabschnitte des Bimetall-Trägers (14) und des freien Endes (27) des anderen Bimetall-Schenkels (26) umfasst.

4. Einrichtung nach Anspruch 3, **dadurch gekennzeichnet, dass** der Befestigungsabschnitt des freien Endes (27) des anderen Bimetallschenkels (26) eine daran angeformte, in der Bimetall-Ebene liegende und von dem ersten Bimetall-Schenkel (22) wegweisende, Lasche (30) ist.

5. Einrichtung nach Anspruch 4, **dadurch gekennzeichnet, dass** der Befestigungsabschnitt des Bimetall-Trägers (14) eine, parallel zur Bimetall-Ebene und in einem Abstand a zu dem Befestigungsabschnitt (30) des freien Endes (27) des anderen Bimetall-Schenkels (26) befindliche, Lasche (17) an einem ersten Träger-Schenkel (15) ist.

6. Einrichtung nach einem der vorigen Ansprüche, **dadurch gekennzeichnet, dass** die Stromeinleitung in das Thermo-Bimetall (18) über den Bimetall-Träger (14) und die Stromausleitung aus dem Thermo-Bimetall (18) über einen, am freien Ende (27) des anderen Bimetall-Schenkels (26) befestigten, beweglichen Leiter (42) erfolgt.

7. Einrichtung nach einem der vorigen Ansprüche, **dadurch gekennzeichnet, dass** das isolierende Klemmteil (34) parallel zur Bimetall-Ebene auf die korrespondierenden Befestigungsabschnitte des Bimetall-Trägers (14) und des freien Endes (27) des anderen Bimetall-Schenkels (26) aufschiebbar ist.

8. Einrichtung nach einem der vorigen Ansprüche, **dadurch gekennzeichnet, dass** das isolierende Klemmteil (34) an der Gehäuseinnenwand des Installationsschaltgerätes so angeformt ist, dass der Bimetall-Aktor parallel zur Bimetall-ebene in das Klemmteil (34) einsetzbar ist.

9. Einrichtung nach Anspruch 1, **dadurch gekennzeichnet, dass** die freien Enden (23, 27) der beiden Bimetall-Schenkel (22, 26) durch ein isolierendes Klemmteil (34) verbunden sind, derart, dass sie bezogen auf die Biegerichtung senkrecht zur Bimetall-Ebene fest aneinander gekoppelt sind.

10. Installationsschaltgerät mit einer thermischen Auslöseeinrichtung gemäß einem der Ansprüche 1 bis 9.
